# FASCICULE DE BREVET EUROPEEN

(11) **EP 2 831 677 B1**
(45) Date de publication et mention de la délivrance du brevet: **25.05.2016**
(21) Numéro de dépôt: 13716231.9
(22) Date de dépôt: 27.03.2013
(51) Int. Cl.: G04B 15/00, G04B 15/08, G04B 15/14, G04B 15/12, G04B 15/06, G04B 15/02

(54) **MÉCANISME D'ÉCHAPPEMENT FLEXIBLE À CADRE MOBILE**
FLEXIBLER UHRHEMMUNGSMECHANISMUS
FLEXIBLE ESCAPEMENT MECHANISM

(30) Priorité: 29.03.2012 EP 12162030
(43) Date de publication de la demande: 04.02.2015
(73) Titulaire: Nivarox-FAR S.A., 2400 Le Locle (CH)
(72) Inventeur: STRANCZL, Marc, CH-1260 Nyon (CH); HESSLER, Thierry, CH-2024 St-Aubin (CH); CABEZAS JURIN, Andrés, CH-1400 Yverdon (CH); SARCHI, Davide, CH-1020 Renens (CH)
(74) Mandataire: Giraud, Eric
(86) Numéro de dépôt international: PCT/EP2013/056577
(87) Numéro de publication internationale: WO 2013/144236

(56) Documents cités:
- EP-A1- 1 967 919
- EP-A1- 2 105 806
- EP-A2- 2 037 335
- WO-A1-2011/120180

## Description

### Domaine de l'invention

L'invention concerne un mécanisme d'échappement pour mouvement ou pièce d'horlogerie comportant au moins un balancier et au moins une roue d'échappement, où la transmission d'impulsions entre ledit au moins un balancier et ladite au moins une roue d'échappement est réalisée par un mécanisme flexible monobloc, que comporte ledit mécanisme d'échappement, et comportant au moins un palpeur de coopération avec ladite au moins une roue d'échappement ou respectivement ledit au moins un balancier, et où ledit mécanisme flexible monobloc est relié par au moins une lame flexible qu'il comporte à une structure fixe de ladite pièce d'horlogerie, ou respectivement à ladite au moins une roue d'échappement, où ledit mécanisme flexible monobloc est un bloqueur qui comporte au moins un cadre mobile porteur de becs de repos agencés pour coopérer avec des dents que comporte ladite roue d'échappement, une pluralité de dites lames flexibles qui sont des lames flexibles précontraintes en flambage, et une fourchette porteuse de cornes pour coopérer avec une cheville dudit balancier, et où ledit cadre mobile entoure complètement ladite roue d'échappement.

L'invention concerne encore un mouvement d'horlogerie comportant une structure fixe et au moins un tel mécanisme.

L'invention concerne une pièce d'horlogerie comportant une structure fixe et au moins un tel mécanisme, ou/et au moins un tel mouvement d'horlogerie.

L'invention concerne le domaine des mécanismes d'horlogerie, et en particulier des mécanismes d'échappement.

### Arrière-plan de l'invention

La performance horlogère requiert des mouvements de haute précision, avec un encombrement minimal, et un nombre réduit de composants, de façon à maîtriser les coûts de production, d'assemblage et de réglage. Les technologies « LIGA » ou « DRIE » permettent de réaliser des composants flexibles et précis, et de remettre complètement en question les architectures traditionnelles, caractérisées par un grand nombre de composants et par des réglages délicats.

Le document WO2011/120180 A1 ROLEX SA décrit un bloqueur de type ancre, avec deux bras chacun muni d'une palette pour attaquer la même roue dentée, avec deux bras élastiques reliant ce bloqueur à un châssis autorisant son pivotement, et un troisième élément élastique faisant sensiblement bistable.

Le document EP 2 037 335 A2 ENZLER & VON GUNTEN, décrit une ancre monobloc, de type ancre suisse, avec deux bras chacun muni d'une palette, et comportant des bras constitués par des lames flexibles liés à une structure et définissant un pivot fictif.

Le document EP 2 450 755 A1 NIVAROX décrit une roue d'échappement pour mécanisme d'horlogerie, comportant, coaxiales et synchrones en pivotement autour d'un axe de pivotement, une pluralité de roues dentées comportant au moins une première roue dentée d'impulsion dans un premier plan d'impulsion et au moins une deuxième roue dentée de libération dans un deuxième plan d'arrêt parallèle ou confondu avec le premier plan d'impulsion. La deuxième roue dentée de libération comporte au moins un équipage mobile lequel comporte, d'une part au moins une dent de libération mobile radialement par rapport à l'axe de pivotement et rappelée vers une position d'équilibre par des premiers moyens de rappel, et d'autre part au moins une dent de repos rappelée dans un premier sens radial vers une position de butée par des seconds moyens de rappel. La dent de libération comporte des moyens d'entraînement agencés pour, quand cette dent de libération se meut dans un deuxième sens radial opposé au premier sens radial, coopérer avec des moyens d'entraînement complémentaire que comporte la dent de repos pour entraîner la dent de repos dans le deuxième sens radial. Les moyens d'entraînement, quand la dent de libération se meut dans le premier sens radial, sont agencés pour se mouvoir à distance des moyens d'entraînement complémentaire sans entraîner la dent de repos.

Le document EP 2 105 806 A1 GIRARD PERREGAUX SA décrit un châssis déformable définissant deux axes orthogonaux, comportant un ressort-lame en flambage dans sa plus grande dimension et agencé pour restituer de l'énergie lors des changements de forme de la lame bistable.

Le document EP 2 221 677 A1 ROLEX SA décrit un échappement à détente avec une bascule pivotant à l'encontre d'un ressort qui pousse un élément d'arrêt de cette bascule vers la roue d'échappement, la bascule porte un élément de dégagement qui coopère avec un doigt de dégagement porté par un plateau mobile en position par rapport au plateau de balancier sous l'effet des variations de vitesse du balancier.

Le document CH 60 813 A SHORTILL décrit un échappement à ancre dont la roue d'échappement comporte, de part et d'autre de son flasque, une alternance de dents coopérant avec des palettes d'ancre montées en opposition et se faisant face.

Le document EP 1 967 919 A1 ETA SA décrit un échappement à impulsions tangentielles comportant un cadre mobile en anneau, comportant des palettes agencées pour coopérer avec des dents d'un mobile d'échappement situé à l'intérieur de cet anneau.

### Résumé de l'invention

L'invention se propose de pallier les limites des architectures connues, en proposant des mécanismes compacts, de faible épaisseur, et économiques à produire.

A cet effet, l'invention concerne un mécanisme d'échappement pour mouvement ou pièce d'horlogerie, ledit mécanisme d'échappement comportant au moins un balancier et au moins une roue d'échappement, où la transmission d'impulsions entre ledit au moins un balancier et ladite au moins une roue d'échappement est réalisée par un mécanisme flexible monobloc, que comporte ledit mécanisme d'échappement, et comportant au moins un palpeur de coopération avec ladite au moins une roue d'échappement ou respectivement ledit au moins un balancier, et où ledit mécanisme flexible monobloc est relié par au moins une lame flexible qu'il comporte à une structure fixe de ladite pièce d'horlogerie, ou respectivement à ladite au moins une roue d'échappement, caractérisé en ce que ledit mécanisme flexible monobloc est un bloqueur qui comporte au moins un cadre mobile porteur de becs de repos agencés pour coopérer avec des dents que comporte ladite roue d'échappement, une pluralité de dites lames flexibles qui sont des lames flexibles précontraintes en flambage, et une fourchette porteuse de cornes pour coopérer avec une cheville dudit balancier, en ce que ledit cadre mobile entoure complètement ladite roue d'échappement, et en ce que lesdites lames flexibles sont prolongées par des ressorts qui sont solidaires de masses lesquelles sont, ou bien fixées rigidement sur ladite structure fixe, ou bien qui ont un faible degré de liberté par rapport à ladite structure limité par des oblongs coopérant des pions que comporte ladite structure rigide, selon une direction orthogonale à une direction de translation dite abcisse dudit cadre mobile.

L'invention concerne encore un mouvement d'horlogerie comportant une structure fixe et au moins un tel mécanisme.

L'invention concerne une pièce d'horlogerie comportant une structure fixe et au moins un tel mécanisme, ou/et au moins un tel mouvement d'horlogerie.

### Description sommaire des dessins

D'autres caractéristiques et avantages de l'invention apparaîtront à la lecture de la description détaillée qui va suivre, en référence aux dessins annexés, où :
- les figures 1 à 10 représentent, de façon schématisée et en élévation, les différentes étapes de la cinématique d'une variante particulière de mécanisme d'échappement avec un guidage à rigidité nulle, qui est schématisé globalement en figure 11 dans une autre variante simplifiée qui ne montre pas toutes les caractéristiques de l'invention ;
- la figure 12 représente, sous forme d'un schéma-blocs, une pièce d'horlogerie avec un mouvement comportant un tel mécanisme.

### Description détaillée des modes de réalisation préférés

De nombreux mécanismes horlogers peuvent être réalisés, avec un nombre réduit de composants, et de préférence en utilisant des composants réalisés en silicium, ou par un procédé LIGA ou DRIE, en comportant des zones flexibles.

Ces zones flexibles peuvent être utilisées pour réaliser des guidages, notamment en pivotement, ou/et pour réaliser des moyens de rappel élastique.

On appelle dans la suite de l'exposé «guidages flexibles» des guidages linéaires ou rotatifs comportant une ou plusieurs lames flexibles. Leurs avantages sont nombreux, et on citera en particulier: précision, absence de friction, absence d'hystérèse, absence d'usure, aucun besoin de lubrification, absence de grippage, fabrication monolithique. Les limitations les plus fréquentes sont : limitation des déplacements, faible intensité des forces ou couples de rappel, cinématique parfois complexe, limitation de la charge supportée.

Les guidages flexibles peuvent être modifiés afin d'avoir une rigidité nulle ou pour présenter un état bistable dans le cas d'un composant travaillant en flambage sous l'action d'efforts exercés de part et d'autre d'une direction moyenne, de part et d'autre de laquelle ce composant peut occuper deux états stables différents.

L'invention est applicable à un mécanisme d'échappement 100 pour mouvement 900 ou pièce d'horlogerie 1000 comportant au moins un balancier 300 et au moins une roue d'échappement 400.

Selon l'invention, la transmission d'impulsions entre ledit au moins un balancier 300 et ladite au moins une roue d'échappement 400 est réalisée par un mécanisme flexible monobloc 500. Ce mécanisme flexible monobloc 500 comporte au moins un palpeur 600 de coopération avec ladite au moins une roue d'échappement 400 ou respectivement ledit au moins un balancier 300. Ce mécanisme flexible monobloc 500 est relié par au moins une lame flexible 700, ou de préférence par une pluralité de lames flexibles constituant des moyens de rappel élastique, à une structure fixe 800 de ladite pièce d'horlogerie 1000, ou respectivement à ladite au moins une roue d'échappement 400.

Une application particulière est illustrée par les figures 1 à 11, et concerne un mécanisme d'échappement 100 avec un guidage à rigidité nulle, et à mobilité sensiblement paraxiale.

Le mécanisme flexible monobloc 500 qu'il comporte est aussi appelé bloqueur.

Il comporte une pluralité de lames flexibles 700 qui sont des lames flexibles précontraintes en flambage 113.

Ce mécanisme 100 comporte un cadre mobile 111 articulé par des lames flexibles 113 par rapport à des ancrages fixes 112. Ces lames flexibles 113 sont des poutres travaillant en flambage.

Les lames flexibles 113 sont prolongées, dans la variante des figures 1 à 10, par des ressorts 13. Ces ressorts 13 sont solidaires de masses 80, qui sont, ou bien fixées rigidement sur la structure fixe 800, ou bien qui ont un faible degré de liberté par rapport à cette structure 800, comme sur les figures 1 à 10 où les masses 80 comportent des oblongs 81, qui donnent un degré de liberté, selon une petite course limitée, par rapport à des pions 112 que comporte la structure rigide 800. Ce degré de liberté est selon une seule direction Y, dite ordonnée.

Un excentrique 83 dans une lumière 84 d'une masse 80 est prévu, de préférence de chaque côté, pour effectuer un préarmage.

Le cadre mobile 111 comporte au moins au moins un ressort de charge lui donnant une rigidité nulle.

Ce cadre mobile 111, qui est l'équivalent d'une ancre, porte une fourchette 114 avec des cornes 115 et un dard 116. Cette fourchette 114 est analogue à celle d'une ancre suisse, avec toutes les sécurités anti-rebat et anti-galop.

Dans l'application illustrée par les figures, le cadre mobile 111 entoure complètement la roue d'échappement 400, dont il est coplanaire.

Ainsi, en somme, ce mécanisme flexible monobloc 500 est un bloqueur qui comporte au moins un cadre mobile 111 porteur de becs de repos 119, qui sont agencés pour coopérer avec des dents 118 que comporte la roue d'échappement 400, une pluralité de telles lames flexibles 700 qui sont des lames flexibles précontraintes en flambage 113, et une fourchette 114 porteuse de cornes 115 pour coopérer avec une cheville 117 du balancier 300.

Une roue d'échappement 400 comporte des dents d'impulsion 118A, 118B, etc.. disposées à angle égal les unes des autres (60° sur les figures 1 à 10, 90° sur la figure 11).

De préférence, les becs de repos 119 sont disposés par paires opposées. Dans la réalisation des figures, une première paire de becs 119A, 119C est alignée selon une première direction X, dite abscisse, selon laquelle s'étend et se déplace la tige de fourchette 114 ; et une deuxième paire de becs 119B, 119D, s'étend selon une deuxième direction Y, dite ordonnée, perpendiculaire à la première direction X.

Ces dents d'impulsion 118 peuvent coopérer avec des dents appelées becs de repos 119A, 119B, 119C, 119D, du cadre mobile 111, ici disposées à 90° les unes des autres.

Le balancier 300 et le petit plateau 30 et le grand plateau 31 sont similaires à ceux d'une ancre suisse classique. Ce cadre mobile 111 est, de façon préférée, mobile de façon sensiblement paraxiale, et se déplace essentiellement selon la direction X. Selon la conception de l'invention, ce cadre mobile 111 peut effectuer des déplacements de faible amplitude selon la direction des ordonnées Y, dans une limite définie par le débattement des lames flexibles 113 et des ressorts 13, ces déplacements en Y autorisent la prise de butée, ou, à l'inverse, le dégagement de butées.

Sur la version particulière des figures 1 à 10, le cadre mobile 111 comporte des faces d'arrêt 11 selon la direction X, qui coopèrent ou non, selon la position du cadre mobile 111, avec des butées de limitation 12.

En somme, le bloqueur 500 comporte au moins le cadre mobile 111, les lames flexibles 113, et la fourchette 114 porteuse des cornes 115. L a cinématique du mécanisme de la figure 11 se déroule comme suit :
Lorsque la cheville de plateau 117 entre en contact avec la corne 115 d'entrée, un bec de repos 119A du cadre mobile 111 libère sans recul la roue d'échappement 400, et la dent 118B de la roue d'échappement 400, sensiblement à l'équerre de la bec de repos 119A, effectue une impulsion tangentielle sur le cadre mobile 111 de l'ancre au niveau d'un bec de repos 119B. A la fin de l'impulsion, la dent 118C de la roue d'échappement est stoppée par la dent correspondante 119C sur l'ancre. Le cycle d'impulsion se reproduit de manière similaire avec les dents 118D et 119D.

Une charge plus importante des lames flexibles 113 peut créer un système bistable. La position de la dent d'impulsion 118B par rapport à la bec de repos 119A peut amener l'ancre près de l'instabilité. Il en résulte que l'ancre 111 fournit une impulsion via la roue d'échappement 400 et l'énergie stockée dans les lames flexibles 113.

Le système présente toutes les sécurités de l'échappement à ancre suisse.

Pour la variante des figures 1 à 10, la cinématique se décompose comme suit :
- figure 1 : dégagement. Le balancier pivote en sens horaire. La dent 118C qui était en prise avec le bec de repos 119C commence à s'en libérer, pendant le mouvement de translation vers la gauche, en X-, sur la figure, du cadre mobile 111. Celui-ci est, au début du dégagement, proche de sa fin de course en X+.
- figure 2: début d'impulsion. La dent 118C est complètement libérée, la roue d'échappement 400 pivote, la corne 115 donne l'impulsion à la cheville 117, le cadre mobile est rappelé en X- sous l'effet de l'impulsion donnée par la dent 118B au bec 119B.
- figure 3: fin d'impulsion. Les lames bistables 113 viennent de passer leur position bistable. Le cadre mobile 111 a parcouru sa course en X-, sous l'effet du rappel élastique des lames 113, et est en fin de course en X-.
- figure 4 : prise de repos. La dent 118A vient en prise sur le bec de repos 119A.
- figure 5 : repos total. La dent 118A est au repos sur le bec de repos 119A. Le balancier 300 parcourt l'arc supplémentaire et arrive à son point d'inversion.
- figure 6 : dégagement. Le balancier 300 pivote en sens anti-horaire. La cheville 117 revient coopérer avec les cornes 115, pour mouvoir le cadre mobile 111 en X+, suffisamment pour dégager la dent 118A du bec 119A.
- figure 7 : début d'impulsion. La dent 118A est libérée du bec 119A. La roue 118 pivote. Le cadre mobile 111 poursuit sa course en X+, sous l'effet de l'entraînement du bec 119D par la dent 118D.
- figure 8: fin d'impulsion. Les lames bistables 113 viennent de passer leur position bistable. Le cadre mobile 111 a parcouru sa course en X+, et est en fin de course en X+. La dent 118C approche du bec de repos 119C.
- figure 9 : prise de repos. La dent 118C est en appui sur le bec de repos 119C.
- figure 10 : repos total. La dent 118C est au repos sur le bec de repos 119C. Le balancier 300 parcourt l'arc supplémentaire et arrive à son point d'inversion.
- le cycle continue selon la figure 1, mais, bien sûr, avec d'autres dents de la roue d'échappement.

De façon avantageuse, dans cette variante des figures 1 à 10, la force donnée par les ressorts de charge 12 est supérieure de 10 à 15% à la force limite de flambage des lames flexibles 113, ceci afin d'assurer le positionnement du cadre 111, par ses faces d'arrêt 11, contre les butées de limitation 12.

La force de ces ressorts de charge a aussi une limite supérieure, afin d'assurer l'auto-démarrage, et cette limite est fonction de l'inertie du balancier.

Le mécanisme bloqueur est ici représenté a un seul niveau. Il est aussi possible de le réaliser sur plusieurs niveaux, en particulier avec chacun des becs (impulsion et repos) sur un niveau différent.
Dans un exemple particulier de réalisation, pour un balancier oscillant à 4 Hz, et un tel mécanisme bloqueur 500 réalisé en silicium, dans un wafer de hauteur 0,15 mm, avec une course de bloqueur de +/- 0,35 mm, et un repos total de 0,05 mm, on obtient un fonctionnement correct, qui assure aussi l'auto-démarrage, avec les différentes configurations suivantes :
- inertie de balancier 4 mg.cm2 ; longueur de lame flexible 5,0 mm ; épaisseur de lame 0,02 mm, force critique flambage 5,8 mN, ressort de charge 6,9 mN ;
- inertie de balancier 9 mg.cm2 ; longueur de lame flexible 5,0 mm ; épaisseur de lame 0,02 mm, force critique flambage 5,8 mN, ressort de charge 6,9 mN ;
- inertie de balancier 9 mg.cm2 ; longueur de lame flexible 5,0 mm ; épaisseur de lame 0,02 mm, force critique flambage 5,8 mN, ressort de charge 7,2 mN ;
- inertie de balancier 4 mg.cm2 ; longueur de lame flexible 1,7 mm ; épaisseur de lame 0,01 mm, force critique flambage 6,2 mN, ressort de charge 7,2 mN.

L'invention concerne encore un mouvement d'horlogerie 900 comportant au moins un tel mécanisme flexible, et notamment comportant une structure fixe 800 et au moins un tel mécanisme 100.

L'invention concerne encore une pièce d'horlogerie 1000, notamment une montre, comportant au moins un tel mouvement d'horlogerie 900, ou/et au moins un tel mécanisme flexible, notamment comportant une structure fixe 800 et au moins un tel mécanisme 100.

## Revendications

1. Mécanisme d'échappement (100) pour mouvement (900) ou pièce d'horlogerie (1000), ledit mécanisme d'échappement comportant au moins un balancier (300) et au moins une roue d'échappement (400), où la transmission d'impulsions entre ledit au moins un balancier (300) et ladite au moins une roue d'échappement (400) est réalisée par un mécanisme flexible monobloc (500), que comporte ledit mécanisme d'échappement (100), et comportant au moins un palpeur (600) de coopération avec ladite au moins une roue d'échappement (400) ou respectivement ledit au moins un balancier (300), et où ledit mécanisme flexible monobloc (500) est relié par au moins une lame flexible (700) qu'il comporte à une structure fixe (800) de ladite pièce d'horlogerie (1000), ou respectivement à ladite au moins une roue d'échappement (400), **caractérisé en ce que** ledit mécanisme flexible monobloc (500) est un bloqueur qui comporte au moins un cadre mobile (111) porteur de becs de repos (119) agencés pour coopérer avec des dents (118) que comporte ladite roue d'échappement (400), une pluralité de dites lames flexibles (700) qui sont des lames flexibles précontraintes en flambage (113), et une fourchette (114) porteuse de cornes (115) pour coopérer avec une cheville (117) dudit balancier (300), **en ce que** ledit cadre mobile (111) entoure complètement ladite roue d'échappement (400), et **en ce que** lesdites lames flexibles (113) sont prolongées par des ressorts (13) qui sont solidaires de masses (80) lesquelles sont, ou bien fixées rigidement sur ladite structure fixe (800), ou bien qui ont un faible degré de liberté par rapport à ladite structure (800) limité par des oblongs (81) coopérant des pions (112) que comporte ladite structure rigide (800), selon une direction orthogonale à une direction de translation dite abcisse (X) dudit cadre mobile (111).

2. Mécanisme (100) selon la revendication 1, **caractérisé en ce que** ledit cadre mobile (111) constitue une ancre mobile en translation selon ladite direction de translation (X), et comporte au moins au moins un ressort de charge lui donnant une rigidité nulle, ledit mécanisme (100) étant agencé de façon à ce que, lorsque ladite cheville (117) entre en contact avec une corne (115) d'entrée, un dit bec de repos (119) dudit cadre mobile (111) libère sans recul ladite roue d'échappement (400), et une dent (118) de ladite roue d'échappement (400) dans une position sensiblement perpendiculaire à ladite dent (119) effectue une impulsion tangentielle sur ledit cadre mobile (111), et que, à la fin de l'impulsion, une dent (118) de ladite roue d'échappement (400) est stoppée par une dent correspondante (119) dudit cadre mobile (111).

3. Mécanisme (100) selon la revendication 1, **caractérisé en ce que** la charge desdites lames flexibles (113) est calculée pour créer un système bistable, et **en ce que** le positionnement de ladite dent d'impulsion (118) par rapport audit bec de repos (119) peut amener ledit cadre mobile (111) près de l'instabilité, de façon à lui permettre de fournir une impulsion via ladite roue d'échappement (400) et l'énergie stockée dans lesdites lames flexibles (113).

4. Mécanisme (100) selon la revendication 1, **caractérisé en ce qu'**il comporte au moins un excentrique (83) dans une lumière (84) d'une dite masse (80), ledit excentrique (83) étant prévu pour effectuer un préarmage desdites lames flexibles (113).

5. Mécanisme (100) selon la revendication 1, **caractérisé en ce que** ledit cadre mobile (111) comporte des faces d'arrêt (11) selon sa direction de translation, agencées pour coopérer en appui de butée de fin de course avec des butées de limitation (12).

6. Mécanisme (100) selon la revendication précédente **caractérisé en ce que** la force donnée par ledit au moins un ressort de charge (13) est supérieure de 10 à 15% à la force limite de flambage desdites lames flexibles (113), pour assurer le positionnement dudit cadre mobile (111), par ses dites faces d'arrêt (11), contre lesdites butées de limitation (12).

7. Mécanisme (100) selon la revendication 1, **caractérisé en ce que** lesdits becs de repos (119) sont disposés par paires opposées.

8. Mécanisme (100) selon la revendication 7, **caractérisé en ce que** une première paire de becs (119A; 119C) est alignée selon ladite première direction d'abscisse (X) selon laquelle s'étend et se déplace ladite tige de fourchette (114), et une deuxième paire de becs (119B; 119D) s'étend selon une deuxième direction (Y) perpendiculaire à ladite première direction d'abscisse(X).

9. Mouvement (900) d'horlogerie comportant une structure fixe (800) et au moins un dit mécanisme (100) selon la revendication 1,.

10. Pièce d'horlogerie (1000) comportant une structure fixe (800) et au moins un dit mécanisme (100) selon la revendication 1, ou/et au moins un mouvement (900) d'horlogerie selon la revendication 9.

## Patentansprüche

1. Hemmungsmechanismus (100) für Uhrwerk (900) oder Zeitmessgerät (1000), wobei der Hemmungsmechanismus wenigstens eine Unruh (300) und wenigstens ein Hemmungsrad (400) umfasst, wobei die Übertragung von Impulsen zwischen der wenigstens einen Unruh (300) und dem wenigstens einen Hemmungsrad (400) durch einen flexiblen Monoblockmechanismus (500) erfolgt, den der Hemmungsmechanismus (100) aufweist und der wenigstens einen Taster (600) für die Zusammenwirkung mit dem wenigstens einen Hemmungsrad (400) bzw. der wenigstens einen Unruh (300) umfasst, und wobei der flexible Monoblockmechanismus (500) über wenigstens ein biegsames Plättchen (700), das er aufweist, mit einer festen Struktur (800) des Zeitmessgeräts (1000) bzw. mit dem wenigstens einen Hemmungsrad (400) verbunden ist, **dadurch gekennzeichnet, dass** der flexible Monoblockmechanismus (500) eine Sperre ist, die wenigstens umfasst: einen beweglichen Rahmen (111), der Auflagenasen (119) trägt, die dafür ausgelegt sind, mit Zähnen (118) zusammenzuwirken, die das Hemmungsrad (400) aufweist, mehrere der biegsamen Plättchen (700), die durch Knicken vorbelastete biegsame Plättchen (113) sind, und eine Gabel (114), die Hörner (115) trägt, um mit einem Amboss (117) der Unruh (300) zusammenzuwirken, dass der bewegliche Rahmen (111) das Hemmungsrad (400) vollständig umgibt und dass die biegsamen Plättchen (113) durch Federn (13) verlängert sind, die mit Massen (80) fest verbunden sind, die entweder an der festen Struktur (800) starr befestigt sind oder die einen geringen Freiheitsgrad in Bezug auf die Struktur (800) haben, der durch Langlöcher (81) begrenzt ist, die mit Zapfen (112), die die starre Struktur (800) aufweist, in einer Richtung senkrecht zu einer Abszisse (X) genannten Translationsrichtung des beweglichen Rahmens (111) zusammenwirken.

2. Mechanismus (100) nach Anspruch 1, **dadurch gekennzeichnet, dass** der bewegliche Rahmen (111) einen längs der Translationsrichtung (X) translatorisch beweglichen Anker bildet und wenigstens eine Belastungsfeder aufweist, die ihm eine verschwindende Starrheit verleiht, wobei der Mechanismus (100) dafür ausgelegt ist, dann, wenn der Amboss (117) in Kontakt mit einem Eintrittshorn (115) gelangt, eine Auflagespitze (119) des beweglichen Rahmens (111) ohne Rückstoß das Hemmungsrad (400) freigibt und ein Zahn (118) des Hemmungsrades (400) in einer Position im Wesentlichen senkrecht zu diesem Zahn (119) einen tangentialen Impuls auf den beweglichen Rahmen (111) ausübt, und dass am Ende des Impulses ein Zahn (118) des Hemmungsrades (400) durch einen entsprechenden Zahn (119) des beweglichen Rahmens (111) angehalten wird.

3. Mechanismus (100) nach Anspruch 1, **dadurch gekennzeichnet, dass** die Belastung der biegsamen Plättchen (113) berechnet ist, um ein bistabiles System zu schaffen, und dass die Positionierung des Impulszahns (118) in Bezug auf die Auflagespitze (119) den beweglichen Rahmen (111) in die Nähe der Instabilität führen kann, derart, dass ihm ermöglicht wird, über das Hemmungsrad (400) und die in den biegsamen Plättchen (113) gespeicherte Energie einen Impuls zu liefern.

4. Mechanismus (100) nach Anspruch 1, **dadurch gekennzeichnet, dass** er wenigstens eine Exzentrizität (83) in einem Langloch (84) einer Masse (80) aufweist, wobei die Exzentrizität (83) vorgesehen ist, um ein Vorspannen der biegsamen Plättchen (113) zu bewirken.

5. Mechanismus (100) nach Anspruch 1, **dadurch gekennzeichnet, dass** der bewegliche Rahmen (111) längs der Translationsrichtung Anschlagflächen (11) aufweist, die dafür ausgelegt sind, mit Begrenzungsanschlägen (12), die als Bahnendeanschlag dienen, zusammenzuwirken.

6. Mechanismus (100) nach dem vorhergehenden Anspruch, **dadurch gekennzeichnet, dass** die Kraft, die durch die wenigstens eine Belastungsfeder (13) gegeben ist, mehr als 10 bis 15 % der Knickgrenzkraft der biegsamen Plättchen (113) beträgt, um die Positionierung des beweglichen Rahmens (111) durch seine Anschlagflächen (11) an den Begrenzungsanschlägen (12) sicherzustellen.

7. Mechanismus (100) nach Anspruch 1, **dadurch gekennzeichnet, dass** die Auflagespitzen (119) in gegenüberliegenden Paaren angeordnet sind.

8. Mechanismus (100) nach Anspruch 7, **dadurch gekennzeichnet, dass** ein erstes Paar Spitzen (119A; 119C) auf die erste Abszissenrichtung (X) ausgerichtet ist, längs derer sich der Gabelstift (114) erstreckt und verlagert, und ein zweites Paar Spitzen (119B; 119D) sich längs einer zweiten Richtung (Y) senkrecht zu der ersten Abszissenrichtung (X) erstreckt.

9. Uhrwerk (900), das eine feste Struktur (800) und wenigstens einen Mechanismus (100) nach Anspruch 1 umfasst.

10. Zeitmessgerät (1000), das eine feste Struktur (800) und wenigstens einen Mechanismus (100) nach Anspruch 1 und/oder wenigstens ein Uhrwerk (900) nach Anspruch 9 umfasst.

## Claims

1. Escapement mechanism (100) for a timepiece movement (900) or timepiece (1000), said escapement mechanism including at least one balance (300) and at least one escape wheel (400), wherein the transmission of impulses between said at least one balance (300) and said at least one escape wheel (400) is performed by a single-piece, flexible mechanism (500), comprised in said escapement mechanism (100) and including at least one feeler-spindle (600) cooperating with said at least one escape wheel (400) or respectively said at least one balance (300), and wherein said single-piece, flexible mechanism (500) is connected by at least one flexible blade (700) comprised therein to a fixed structure (800) of said timepiece (1000), or respectively to said at least one escape wheel (400), wherein said single-piece, flexible mechanism (500) is a locking lever which includes at least one movable frame (111) carrying locking beaks (119) arranged to cooperate with teeth (118) comprised in said escape wheel (400), a plurality of said flexible blades (700) which are flexible, prestressed buckled blades (113), and a fork (114) carrying horns (115) for cooperating with an impulse pin (117) of said balance (300), and wherein said movable frame (111) completely surrounds said escape wheel (400), **characterized in that** said flexible blades (113) are extended by springs (13) which are integral with weights (80) which are either rigidly fixed to said fixed structure (800), or which have a small degree of freedom with respect to said structure (800) limited by oblong portions (81) cooperating with pins (112) comprised in said rigid structure (800), in an orthogonal direction to a direction of translation, called the abscissa direction (X ), of said movable frame (111).

2. Mechanism (100) according to claim 1, **characterized in that** said movable frame (111) forms a pallet lever movable in translation in said direction of translation (X) and includes at least one loaded spring giving said frame zero rigidity, said mechanism (100) being arranged so that, when said pin (117) enters into contact with an entry horn (115), one said locking beak (19) of said movable frame (111) releases said escape wheel (400) without recoil, and a tooth (118) of said escape wheel (400) in a position substantially perpendicular to said tooth (119) imparts a tangential impulse on said movable frame (111), and **in that**, at the end of the impulse, a tooth (118) of said escape wheel (400) is stopped by a corresponding tooth (119) of said movable frame (111).

3. Mechanism (100) according to claim 1, **characterized in that** the load of said flexible blades (113) is calculated to create a bistable system, and **in that** the position of said impulse tooth (118), with respect to said locking beak (119) can bring said movable frame (111) close to instability, so as to allow said frame to provide an impulse via said escape wheel (400) and the energy stored in said flexible blades (113).

4. Mechanism (100) according to claim 1, **characterized in that** the mechanism includes at least one eccentric (83) in a hole (84) in a said weight (80), said eccentric (83) being provided to perform pre-winding of said flexible blades (113).

5. Mechanism (100) according to claim 1, **characterized in that** said movable frame (111) includes stop faces (11) in the direction of translation of said frame, arranged to cooperate in end-of-travel abutment with limit stop members (12).

6. Mechanism (100) according to the preceding claim, **characterized in that** the force given by said at least one loaded spring (13) is 10 to 15% greater than the maximum buckling force of said flexible blades (113), to ensure the positioning of said movable frame (111), by said stop faces (11) thereof, against said limit stop members (12).

7. Mechanism (100) according to claim 1, **characterized in that** said locking beaks (119) are arranged in opposite pairs.

8. Mechanism (100) according to claim 7, **characterized in that** a first pair of beaks (119A: 119C) is aligned in said first abscissa direction (X) in which said fork pin (114) extends and moves, and a second pair of beaks (119B; 119D) extend in a second direction (Y) perpendicular to said first abscissa direction (X).

9. Timepiece movement (900) including a fixed structure (800) and at least one said mechanism (100) according to claim 1.

10. Timepiece (1000) including a fixed structure (800) and at least one said mechanism (100) according to claim 1, and/or at least one timepiece movement (900) according to the claim 9.
